# FASCICULE DE BREVET EUROPEEN

(11) **EP 1 695 415 B1**
(45) Date de publication et mention de la délivrance du brevet: **09.10.2013**
(21) Numéro de dépôt: 04805610.5
(22) Date de dépôt: 02.12.2004
(51) Int. Cl.: H01Q 7/00

(54) **ANTENNE PLANE À CHAMP TOURNANT, COMPORTANT UNE BOUCLE CENTRALE ET DES BOUCLES EXCENTRIQUES, ET SYSTÈME D'IDENTIFICATION PAR RADIOFREQUENCE**
FLACHPLATTENANTENNE MIT EINEM DREHFELD MIT EINER ZENTRALEN SCHLEIFE UND EXZENTRISCHEN SCHLEIFEN UND SYSTEM ZUR IDENTIFIKATION DURCH HOCHFREQUENZ
FLAT PLATE ANTENNA WITH A REVOLVING FIELD, COMPRISING A CENTRAL LOOP AND ECCENTRIC LOOPS, AND SYSTEM FOR IDENTIFICATION BY RADIOFREQUENCY

(30) Priorité: 17.12.2003 FR 0314781
(43) Date de publication de la demande: 30.08.2006
(73) Titulaire: Commissariat à l'Énergie Atomique et aux Énergies Alternatives, 75015 Paris (FR)
(72) Inventeur: BACQUET, Sylvain, F-38000 Grenoble (FR); THOMAS, Thierry, F-38760 Varces Allières et Risset (FR); CROCHON, Elisabeth, F-38320 Poisat (FR); VACHERAND, François, F-38800 Le Pont-de-Claix (FR)
(74) Mandataire: Hecké, Gérard
(86) Numéro de dépôt international: PCT/FR2004/003090
(87) Numéro de publication internationale: WO 2005/069440

(56) Documents cités:
- EP-A- 1 357 635
- DE-U1- 20 012 099
- US-A- 5 005 001
- US-A- 6 020 856
- US-A1- 2003 052 783
- US-B1- 6 650 213

## Description

### Domaine technique de l'invention

L'invention concerne une antenne à champ tournant, sensiblement plane, comportant une boucle centrale et des boucles coplanaires excentrées.

### État de la technique

Les systèmes d'identification par radiofréquence permettent un échange de données sans contact par couplage inductif entre une unité de lecture et des objets à identifier, classiquement des étiquettes. L'énergie nécessaire pour les étiquettes est puisée dans le champ électromagnétique.

L'unité de lecture émet un champ électromagnétique dans une zone d'échange limitée par la puissance d'émission de l'unité de lecture. Les informations sont transmises entre l'unité de lecture et l'étiquette par modulation du champ électromagnétique. De par la forme des lignes de champ, l'échange d'information ne peut se faire que pour des positions relatives particulières des étiquettes par rapport à une antenne de l'unité de lecture.

Une unité de lecture munie d'une antenne ayant une seule boucle plane permet le transfert d'information au centre de l'antenne à une étiquette correctement orientée, notamment si elle est parallèle au plan de la boucle de l'antenne. Le couplage inductif entre l'antenne et une étiquette positionnée dans un plan orthogonal au plan de la boucle est plus faible et souvent insuffisant pour détecter l'étiquette. Cela vient du fait que les lignes de champ magnétique sont, au centre de l'antenne, perpendiculaires au plan de la boucle et, ainsi, le flux traversant l'étiquette est minimal lorsque l'étiquette est disposée dans un plan perpendiculaire au plan de la boucle. Au contraire, lorsque l'étiquette est parallèle au plan de la boucle, le flux traversant l'étiquette est maximal.

D'autre part, d'après les normes internationales d'émission de rayonnement radiofréquence, la puissance d'émission est limitée par le niveau de champ à une distance de 10 m de l'antenne, ce qui limite la possibilité de compenser un angle d'inclinaison de l'étiquette par un champ plus intense.

Le brevet US6166706 décrit une antenne à champ tournant sensiblement plane comportant une boucle centrale et deux boucles excentrées coplanaires. Les deux boucles excentrées sont connectées et alimentées en parallèle. L'antenne centrale est alimentée, en quadrature de phase, par couplage inductif avec les boucles excentrées. L'antenne produit ainsi un champ tournant dans un plan orthogonal au plan de l'antenne. Une étiquette disposée dans ce plan ne peut pas être détectée.

Par ailleurs, d'autres types d'antennes sont décrits dans les documents US5005001 et US6650213 :
Le document US5005001 décrit un système d'antennes comportant des premières bobines rectangulaires, disposées face à face de manière à former un portail, pour générer un champ magnétique non-tournant. De plus, le système comporte des moyens pour créer un champ magnétique tournant utilisant deux paires de bobines supplémentaires disposées respectivement dans le même plan que les premières bobines, à l'intérieur de celles-ci. Les deux bobines supplémentaires de chaque paire sont connectées de manière à ce qu'un même courant les parcoure avec un décalage de phase de 180°. Ainsi, le document US5005001 décrit deux antennes à champ tournant, sensiblement planes et disposées face à face. Chaque antenne comporte une boucle périphérique et deux boucles coplanaires intérieures.
Le document US6650213 décrit une antenne constituée d'un ensemble de quatre bobines coplanaires adjacentes. Un élément de contrôle de champ magnétique permet de contrôler la polarité et la phase du champ magnétique généré par chaque bobine, de manière à modifier la direction du champ magnétique à proximité de l'ensemble des bobines, pour guider un élément semi-conducteur sphérique en direction de l'ensemble. Deux bobines adjacentes sont polarisées positivement et les deux autres bobines sont polarisées négativement.

Quelle que soit la forme des antennes ou quelle que soit la direction du champ créé par les antennes, perpendiculaire au plan d'antenne pour US5005001 ou parallèle au plan d'antenne pour US6650213, il subsiste toujours une zone morte du champ, à l'aplomb des conducteurs électriques qui constituent l'antenne.

### Objet de l'invention

L'invention a pour but de remédier à ces inconvénients et, en particulier, de réaliser une antenne plane permettant de détecter une étiquette d'identification radiofréquence ayant une orientation quelconque, tout en limitant le niveau de champ à une distance de 10 m de l'antenne.

Selon l'invention, ce but est atteint par les revendications annexées et, en particulier, par le fait que, la boucle centrale créant un champ magnétique principalement perpendiculaire à l'antenne, l'antenne comporte quatre boucles excentrées coplanaires adjacentes, alimentées de manière à créer un champ tournant principalement dans un plan parallèle au plan de l'antenne, les centres de gravité des boucles excentrées étant disposés sensiblement sur la périphérie de la boucle centrale.

L'invention a également pour but un système d'identification radiofréquence comportant une antenne à champ tournant et un générateur radiofréquence comportant des première et seconde sorties fournissant, en alternance, des premier et second signaux d'excitation respectivement à la boucle centrale et aux boucles excentrées.

### Description sommaire des dessins

D'autres avantages et caractéristiques ressortiront plus clairement de la description qui va suivre de modes particuliers de réalisation de l'invention donnés à titre d'exemples non limitatifs et représentés aux dessins annexés, dans lesquels :
Les figures 1 et 2 illustrent schématiquement deux modes de réalisation particuliers d'une antenne selon l'invention.
La figure 3 représente un mode de réalisation particulier de deux boucles excentrées associées d'une antenne selon l'invention.
La figure 4 représente un mode de réalisation particulier d'un système d'identification selon l'invention.
La figure 5 représente, schématiquement, un mode de réalisation particulier de moyens de déphasage d'un système d'identification selon l'invention.

### Description de modes particuliers de réalisation

Sur chacune des figures 1 et 2, une antenne à champ tournant comporte une boucle centrale 1, sensiblement rectangulaire, et quatre boucles excentrées 2 (2a, 2b, 2c, 2d) coplanaires adjacentes. Les boucles excentrées 2 et la boucle centrale 1 sont sensiblement disposées dans le même plan. L'antenne est alors sensiblement plane. Comme représenté aux figures 1 et 2, les quatre boucles excentrées (2) peuvent être disposées symétriquement par rapport au centre de la boucle centrale.

Les quatre boucles excentrées 2 peuvent être alimentées de manière à ce que deux boucles excentrées 2 adjacentes aient un déphasage de 90° et, ainsi, deux boucles excentrées 2 non-adjacentes aient un déphasage de 180°. Ainsi, les champs superposés des quatre boucles excentrées 2 créent un champ magnétique tournant principalement dans un plan parallèle au plan de l'antenne.

La boucle centrale 1 crée, indépendamment des boucles excentrées 2, un champ magnétique principalement perpendiculaire à l'antenne, présentant un maximum dans une zone centrale 3a représentée en pointillé, s'étendant en volume perpendiculairement au plan de l'antenne.

Comme représenté aux figures 1 et 2, les centres de gravité G (Ga, Gb, Gc, Gd) des boucles excentrées 2 sont disposés sensiblement sur la périphérie de la boucle centrale 1. Ainsi, le champ tournant dans le plan de l'antenne, créé par les boucles excentrées, a un maximum dans la zone centrale 3a.

Une analyse des champs magnétiques créés par les boucles excentrées 2, d'une part, et par la boucle centrale 1, d'autre part, permet de montrer que la distribution des champs est sensiblement complémentaire dans la zone centrale 3a et dans une zone périphérique 3b de la zone centrale 3a. En effet, comme indiqué précédemment, la boucle centrale 1 crée une composante de champ magnétique perpendiculaire au plan de l'antenne, dans la zone centrale 3a, tandis que les boucles excentrées 2 créent une composante tournant dans le plan de l'antenne, dans la zone centrale 3a. Inversement, dans la zone périphérique 3b de la zone centrale 3a, la boucle centrale 1 crée des composantes de champ magnétique orientées dans le plan de l'antenne, tandis que les boucles excentrées 2 créent une composante perpendiculaire au plan de l'antenne.

Ainsi, l'antenne permet de détecter une étiquette positionnée dans une direction quelconque et disposée dans la zone d'échange constituée par la zone centrale 3a et la zone périphérique 3b. Les composantes du champ magnétique perpendiculaires au plan de l'antenne permettent de détecter des étiquettes disposées dans un plan parallèle à l'antenne, tandis que les composantes du champ magnétique disposées dans le plan de l'antenne permettent de détecter des étiquettes disposées dans un plan orthogonal au plan de l'antenne.

Sur la figure 1, les boucles excentrées 2 sont sensiblement rectangulaires. La forme des boucles constituant l'antenne influe sur la distribution du champ magnétique. Pour améliorer la détection d'étiquettes disposées orthogonalement au plan de l'antenne, une forme triangulaire des boucles excentrées 2 est plus adaptée, qu'une forme rectangulaire ou carrée. En effet, pour une même surface, une boucle triangulaire crée plus de lignes de champ horizontales qu'une boucle carrée. Ainsi, dans le mode de réalisation préférentiel illustré à la figure 2, les boucles excentrées 2 sont sensiblement triangulaires, un sommet de chaque triangle étant disposé dans la zone centrale 3a de l'antenne. Cependant, d'autres formes peuvent être envisagées comme, par exemple, une boucle centrale 1 circulaire et des boucles excentrées 2 en forme de secteur de cercle.

Dans les modes de réalisation représentés aux figures 1 et 2, les boucles excentrées 2 sont associées par paires de boucles non-adjacentes (leur liaison est représentée schématiquement par un simple trait 4), de manière à générer, dans ladite paire, des champs électromagnétiques de phases opposées. Par exemple, comme représenté à la figure 3, deux boucles excentrées 2a et 2c sont constituées par un conducteur 5 disposé en forme de 8. Le conducteur 5 est alimenté par des bornes 6 communes aux deux boucles 2a et 2c. Ainsi, un courant électrique I parcourt d'abord la première boucle 2a du conducteur 5 dans un premier sens et ensuite automatiquement la deuxième boucle 2c du conducteur 5 dans un deuxième sens, opposé au premier. Les deux boucles 2a et 2c sont alors connectées de manière à ce que le même courant les parcoure dans des sens trigonométriques opposés. L'ensemble des quatre boucles excentrées 2 peut, ainsi, être constitué par un assemblage de deux conducteurs 5 superposés sensiblement dans le même plan, avec un décalage de 90° dans ce plan. Il faut néanmoins positionner les deux conducteurs 5 à une distance minimale pour limiter les couplages capacitifs. De plus, l'éloignement des deux conducteurs 5 permet d'augmenter le volume du champ tournant.

Il est particulièrement intéressant de réaliser une antenne symétrique, c'est-à-dire avec des boucles excentrées 2 symétriques par rapport au centre de l'antenne centrale 1. Par ailleurs, cette symétrie plus le fait que les champs des boucles excentrées 2 sont en opposition de phase deux à deux, fait que le champ total à 10m est pratiquement nul. La norme se caractérisant par un champ à 10m inférieur à un seuil déterminé peut être largement respectée même avec des puissances des boucles excentrées 2 plus importantes que dans l'art antérieur.

Sur la figure 4, un système d'identification radiofréquence comporte, en plus de l'antenne à champ tournant, un générateur radiofréquence 7. Le générateur 7 comporte une première sortie 8 et une seconde sortie 9 fournissant, en alternance, des premier S1 et second S2 signaux d'excitation, respectivement à la boucle centrale 1 et aux boucles excentrées 2. Ainsi, le champ tournant créé par les boucles excentrées 2, n'interfère pas avec le champ créé par la boucle centrale 1. En effet, l'alimentation simultanée de la boucle centrale 1 et des boucles excentrées 2 peut créer, par interférence destructive, des minima de champ magnétique dans la zone centrale 3a et la zone périphérique 3b.

Cependant, une alimentation simultanée de la boucle centrale 1 et des boucles excentrées 2 crée aussi des maxima. Il peut donc être intéressant d'alimenter les différentes boucles centrale 1 et excentrées 2 selon des cycles d'activation successivement, par exemple, la boucle centrale 1, puis les boucles excentrées 2, puis toutes les boucles, etc...

Afin de tirer partie des maxima de champ décrits précédemment lors d'un fonctionnement simultané de la boucle centrale 1 et des boucles coplanaires excentrées 2, on peut faire tourner les champs de façon à ce qu'ils balayent la zone d'échange. Ceci peut, par exemple, être réalisé si les premier S1 et second S2 signaux d'excitation ont des fréquences légèrement différentes. Par exemple, pour un fonctionnement d'identification par radiofréquence à 13,56 MHz, il est théoriquement possible d'avoir un décalage fréquentiel de 7kHz. Pratiquement, compte tenu du bruit et des marges prises pour un bon fonctionnement, ce décalage se réduit à 1 kHz ou 2kHz. Cette solution est donc, de préférence, accompagnée d'un traitement logiciel performant compte tenu du temps de présence des étiquettes dans le champ, typiquement de l'ordre de quelques millisecondes.

Comme représenté à la figure 5, le déphasage en quadrature de phase des boucles excentrées 2d et 2c adjacentes peut être assuré par un diviseur de puissance 10, déphaseur, fournissant respectivement des signaux S3 et S4 en quadrature de phase sur ses deux sorties 11 et 12. Une entrée 13 du diviseur de puissance 10 est, de préférence, connectée à la seconde sortie 9 du générateur radiofréquence 7. Les boucles excentrées 2 représentées à la figure 5 sont également associées par paires (2a et 2c, 2b et 2d). Ainsi, les deux boucles d'une paire peuvent, comme représenté à la figure 3, être connectées l'une à l'autre et à des bornes communes 6, de manière à ce qu'un même courant I les parcoure dans des sens trigonométriques opposés. Les signaux S3 et S4 sont appliqués respectivement aux bornes communes 6 de chacune des deux paires. Ainsi, chaque boucle excentrée 2 est alimentée en quadrature de phase par rapport à ses deux boucles voisines.

Les dimensions de l'antenne dépendent de l'application à laquelle on la destine. Pour une application dans un système d'identification en champ proche, une surface de 10cmx15cm est suffisante et permet de générer un champ magnétique tridimensionnel supérieur à 5A/m dans la zone centrale 3a et la zone périphérique 3b dans le plan de l'antenne, tout en respectant les normes internationales d'émission de rayonnement radiofréquence.

Pour une application de recharge d'appareils nomades, par exemple de téléphones portables ou de baladeurs, une surface plus importante, de l'ordre de 25cmx25cm, est appropriée. Par exemple, un téléphone portable muni d'un module de recharge par induction électromagnétique peut être rechargé en le posant sur l'antenne, quelle que soit son orientation.

Pour une identification en champ plus lointain, par exemple de l'ordre de 1m³, une surface de 1m² est nécessaire.

## Revendications

1. Antenne à champ tournant, sensiblement plane, comportant une boucle centrale (1) et des boucles coplanaires excentrées (2), antenne **caractérisée en ce que**, la boucle centrale (1) créant un champ magnétique principalement perpendiculaire à l'antenne, l'antenne comporte quatre boucles excentrées (2) coplanaires adjacentes, alimentées de manière à créer un champ tournant principalement dans un plan parallèle au plan de l'antenne, les centres de gravité (G) des boucles excentrées (2) étant disposés sensiblement sur la périphérie de la boucle centrale (1).

2. Antenne selon la revendication 1, **caractérisée en ce que** les boucles excentrées (2a, 2c) sont associées par paires de boucles non-adjacentes (2a, 2c), de manière à générer, dans ladite paire, des champs électromagnétiques de phases opposées.

3. Antenne selon la revendication 2, **caractérisée en ce que** les deux boucles excentrées (2a, 2c) d'une paire sont connectées de manière à ce qu'un même courant les parcoure dans des sens trigonométriques opposés.

4. Antenne selon l'une quelconque des revendications 1 à 3, **caractérisée en ce que** les quatre boucles excentrées (2) sont disposées symétriquement par rapport au centre de la boucle centrale.

5. Antenne selon l'une quelconque des revendications 1 à 4, **caractérisée en ce que** la boucle centrale (1) est sensiblement rectangulaire.

6. Antenne selon l'une quelconque des revendications 1 à 5, **caractérisée en ce que** les boucles excentrées (2) sont sensiblement triangulaires, un sommet de chaque triangle étant disposé dans la zone centrale (3a) de l'antenne.

7. Antenne selon l'une quelconque des revendications 1 à 5, **caractérisée en ce que** les boucles excentrées (2) sont sensiblement rectangulaires.

8. Système d'identification radiofréquence comportant une antenne à champ tournant selon l'une quelconque des revendications 1 à 7, **caractérisé en ce qu'**il comporte un générateur radiofréquence (7) comportant des première (8) et seconde (9) sorties fournissant respectivement, en alternance, des premier (S1) et second (S2) signaux d'excitation respectivement à la boucle centrale (1) et aux boucles excentrées (2).

9. Système selon la revendication 8, **caractérisé en ce qu'**il comporte des moyens de déphasage connectés à la seconde sortie (9) et fournissant aux boucles excentrées (2d, 2c) des signaux (S3, S4) en quadrature de phase.

10. Système selon la revendication 8, **caractérisé en ce que** les boucles excentrées (2a, 2c) sont associées par paires, les deux boucles (2a, 2c) d'une paire étant connectées l'une à l'autre et à des bornes communes (6), de manière à ce qu'un même courant (I) les parcoure dans des sens trigonométriques opposés, le système comportant un diviseur de puissance (1 0) connecté à la seconde sortie (9) du générateur (7) et fournissant sur deux sorties (11, 12) des signaux (S3, S4) en quadrature de phase, appliqués respectivement aux bornes communes (6) de chacune des deux paires.

11. Système selon la revendication 8, **caractérisé en ce que** le générateur radiofréquence (7) comporte des moyens aptes à fournir des premier (S1) et second (S2) signaux d'excitation à des fréquences différentes.

## Patentansprüche

1. Drehfeldantenne, die im Wesentlichen flach ist, umfassend eine mittlere Schleife (1) sowie außermittige koplanare Schleifen (2), Antenne, welche **dadurch gekennzeichnet ist, dass** die mittlere Schleife (1) ein zu der Antenne hauptsächlich senkrechtes Magnetfeld erzeugt, wobei die Antenne vier benachbarte koplanare, außermittige Schleifen (2) umfasst, die derart gespeist werden, dass sie ein Drehfeld hauptsächlich in einer zur Ebene der Antenne parallelen Ebene erzeugen, wobei die Schwerpunkte (G) der außermittigen Schleifen (2) im Wesentlichen auf dem Umfang der mittleren Schleife (1) angeordnet sind.

2. Antenne nach Anspruch 1, **dadurch gekennzeichnet, dass** die außermittigen Schleifen (2a, 2c) als Paare nicht benachbarter Schleifen (2a, 2c) verbunden sind, um in dem Paar elektromagnetische Felder mit entgegengesetzten Phasen zu erzeugen.

3. Antenne nach Anspruch 2, **dadurch gekennzeichnet, dass** die beiden außermittigen Schleifen (2a, 2c) eines Paares derart verbunden sind, dass ein gleicher Strom sie in entgegengesetzten trigonometrischen Richtungen durchläuft.

4. Antenne nach einem der Ansprüche 1 bis 3, **dadurch gekennzeichnet, dass** die vier außermittigen Schleifen (2) zum Mittelpunkt der mittleren Schleife symmetrisch angeordnet sind.

5. Antenne nach einem der Ansprüche 1 bis 4, **dadurch gekennzeichnet, dass** die mittlere Schleife (1) im Wesentlichen rechteckig ist.

6. Antenne nach einem der Ansprüche 1 bis 5, **dadurch gekennzeichnet, dass** die außermittigen Schleifen (2) im Wesentlichen dreieckig sind, wobei ein Scheitel eines jeden Dreiecks im mittleren Bereich (3a) der Antenne angeordnet ist.

7. Antenne nach einem der Ansprüche 1 bis 5, **dadurch gekennzeichnet, dass** die außermittigen Schleifen (2) im Wesentlichen rechteckig sind.

8. System zur Radiofrequenzidentifikation, umfassend eine Drehfeldantenne nach einem der Ansprüche 1 bis 7, **dadurch gekennzeichnet, dass** es einen Radiofrequenzgenerator (7) mit einem ersten Ausgang (8) und einem zweiten Ausgang (9) umfasst, die abwechselnd ein erstes Erregersignal (S1) bzw. ein zweites Erregersignal (S2) an die mittlere Schleife (1) bzw. an die außermittigen Schleifen (2) liefern.

9. System nach Anspruch 8, **dadurch gekennzeichnet, dass** es Phasenverschiebungsmittel umfasst, die an den zweiten Ausgang (9) angeschlossen sind und an die außermittigen Schleifen (2d, 2c) 90° phasenverschobene Signale (S3, S4) liefern.

10. System nach Anspruch 8, **dadurch gekennzeichnet, dass** die außermittigen Schleifen (2a, 2c) paarweise verbunden sind, wobei die beiden Schleifen (2a, 2c) eines Paares miteinander und mit gemeinsamen Anschlüssen (6) verbunden sind, so dass ein gleicher Strom (I) sie in entgegengesetzten trigonometrischen Richtungen durchläuft, wobei das System einen Leistungsteiler (10) umfasst, der an den zweiten Ausgang (9) des Generators (7) angeschlossen ist und an zwei Ausgängen (11, 12) vom 90° phasenverschobene Signale (S3, S4) liefert, die jeweils an die gemeinsamen Anschlüsse (6) eines jeden der beiden Paare angelegt werden.

11. System nach Anspruch 8, **dadurch gekennzeichnet, dass** der Radiofrequenzgenerator (7) Mittel umfasst, die geeignet sind, ein erstes Erregersignal (S1) und ein zweites Erregersignal (S2) mit unterschiedlichen Frequenzen zu liefern.

## Claims

1. Substantially flat rotating field antenna comprising a central loop (1) and coplanar eccentric loops (2), antenna **characterized in that**, the central loop (1) creating a magnetic field essentially perpendicular to the antenna, the antenna comprises four adjacent coplanar eccentric loops (2), supplied in such a way as to create a rotating field predominantly in a plane parallel to the plane of the antenna, the centres of gravity (G) of the eccentric loops (2) being arranged substantially on the periphery of the central loop (1).

2. Antenna according to claim 1, **characterized in that** the eccentric loops (2a, 2c) are associated in pairs of non-adjacent loops (2a, 2c) so as to generate electromagnetic fields of opposite phases in said pair.

3. Antenna according to claim 2, **characterized in that** the two eccentric loops (2a, 2c) of a pair are connected in such a way that a same current is flowing through them in opposite trigonometric directions.

4. Antenna according to any one of the claims 1 to 3, **characterized in that** the four eccentric loops (2) are arranged symmetrically with respect to the centre of the central loop.

5. Antenna according to any one of the claims 1 to 4, **characterized in that** the central loop (1) is substantially rectangular.

6. Antenna according to any one of the claims 1 to 5, **characterized in that** the eccentric loops (2) are substantially triangular, an apex of each triangle being located in the central zone (3a) of the antenna.

7. Antenna according to any one of the claims 1 to 5, **characterized in that** the eccentric loops (2) are substantially rectangular.

8. Radiofrequency identification system comprising a rotating field antenna according to any one of the claims 1 to 7, **characterized in that** it comprises a radiofrequency generator (7) comprising first (8) and second (9) outputs respectively supplying first (S1) and second (S2) excitation signals alternately respectively to the central loop (1) and to the eccentric loops (2).

9. System according to claim 8, **characterized in that** it comprises phase shift means connected to the second output (9) and supplying phase quadrature signals (S3, S4) to the eccentric loops (2d, 2c).

10. System according to claim 8, **characterized in that** the eccentric loops (2a, 2c) are associated in pairs, the two loops (2a, 2c) of a pair being connected to one another and to common terminals (6), so that a same current (I) flows through them in opposite trigonometric directions, the system comprising a power divider (10) connected to the second output (9) of the generator (7) and supplying phase quadrature signals (S3, S4), on two outputs (11, 12), respectively applied to the common terminals (6) of each of the two pairs.

11. System according to claim 8, **characterized in that** the radiofrequency generator (7) comprises means able to supply first (S1) and second (S2) excitation signals at different frequencies.
